# DEMANDE DE BREVET EUROPEEN

(11) **EP 2 426 252 A1**
(43) Date de publication de la demande: **07.03.2012**
(21) Numéro de dépôt: 10175157.6
(22) Date de dépôt: 03.09.2010
(51) Int. Cl.: D06F 73/00

(54) **Défroisseur à vapeur**

(71) Demandeur: Babyliss Faco S.A., 4020 Liège (BE)
(72) Inventeur: Julemont, Pierre, 4630, SOUMAGNE (BE); Smal, Olivier, 4623, MAGNEE (BE)
(74) Mandataire: pronovem

(57) **Abrégé**

La présente invention se rapporte à un défroisseur à vapeur en forme de valise à roulettes comportant :
- un générateur de vapeur et un réservoir d'eau intégré dans un boîtier, ledit boîtier comportant des rangements pour le câble électrique et le tuyau d'alimentation de vapeur équipé d'une tête de diffusion de vapeur,
- deux roues de transport intégrées au boîtier, permettant de transporter le défroisseur comme une valise à roulettes, et
- un mât télescopique escamotable dans le boîtier et au bout duquel se trouve une poignée de transport à laquelle on peut suspendre un cintre en utilisation.

## Description

### Objet de l'invention

La présente invention se rapporte à un défroisseur à vapeur et plus particulièrement à un défroisseur à vapeur compact en forme de valise à roulettes comportant des espaces de rangement pour tous les éléments constitutifs d'un tel appareil.

### Etat de la technique

Les défroisseurs à vapeur sont bien connus. Ils servent à défroisser les tissus et les vêtements tels que chemises, tentures, rideaux, voilages, robes de mariées, etc.

La plupart des défroisseurs à vapeur sont relativement encombrants et nécessitent des espaces de rangement relativement importants. Appartiennent à cette catégorie les appareil divulgués dans les documents US 3,576,079, US 6,886,373, US 5,687,278 ou encore US 2006/0188239 A1.

Une tentative d'optimisation d'agencement des volumes nécessaires à un tel appareil ont été faites dans le document US 5,609,047 (Hellman). Ce document divulgue un appareil prenant la forme d'une valise comportant des espaces de rangement pour le tuyau d'alimentation de vapeur et le cordon électrique. La poignée de cette « valise » sert de porte-cintre et peut être déployée au bout d'un mât télescopique. L'appareil est portable et possède à sa base des pieds déployables pour augmenter la stabilité de l'ensemble en utilisation. Il ne possède cependant pas de roues pour pouvoir être transporté comme une valise à roulettes.

### Buts de l'invention

La présente invention vise à surmonter les inconvénients de l'état de la technique en divulguant un défroisseur à vapeur compact comportant des espaces de rangement pour tous les éléments constitutifs d'un tel appareil et possédant un mât télescopique comportant une poignée pouvant servir à la fois de porte-cintre et de poignée de transport pour un appareil comportant deux roulettes.

### Résumé de l'invention

La présente invention divulgue un défroisseur à vapeur en forme de valise à roulettes comportant :
- un générateur de vapeur et un réservoir d'eau intégré dans un boîtier, ledit boîtier comportant des rangements pour le câble électrique et le tuyau d'alimentation de vapeur équipé d'une tête de diffusion de vapeur,
- deux roues de transport intégrées au boîtier, permettant de transporter le défroisseur comme une valise à roulettes, et
- un mât télescopique escamotable dans le boîtier et au bout duquel se trouve une poignée de transport à laquelle on peut suspendre un cintre en utilisation.

Les modes d'exécution préférés de l'invention comportent au moins une, ou une combinaison quelconque appropriée des caractéristiques suivantes :
- le boîtier comporte un couvercle permettant d'escamoter le tuyau d'alimentation de vapeur équipé de sa tête de diffusion de vapeur,
- la hauteur du boîtier est inférieure à 500mm, la largeur inférieure à 350mm et l'épaisseur inférieure à 200mm,
- le mât télescopique possède une section ovale ou elliptique,
- le mât télescopique comporte plusieurs positions d'arrêt permettant de régler la longueur nécessaire lors de son utilisation comme défroisseur ou lors de son transport,
- dans sa position debout, la surface périphérique des roues est au dessus du niveau du plancher, de préférence environ 1 mm ;
- la poignée de transport est complètement escamotable dans le volume apparent du boîtier.

### Brève description des figures

La figure 1 représente le défroisseur à vapeur selon l'invention en position de déplacement à la manière d'une valise à roulettes.

La figure 2 représente le défroisseur à vapeur selon l'invention porté à la manière d'une valise.

La figure 3 représente une vue détaillée du défroisseur à vapeur selon l'invention sous sa forme la plus compacte.

La figure 4 représente le défroisseur à vapeur selon l'invention avec sa poignée sur un mât télescopique déployée constituant porte-cintre avec le vêtement à défroisser.

La figure 5 représente le défroisseur à vapeur selon l'invention en utilisation.

La figure 6 représente une vue en trois dimensions du défroisseur à vapeur selon l'invention avec toutes ses fonctions de l'appareil.

### Liste des symboles de référence

1. Défroisseur à vapeur
2. Mât télescopique escamotable
3. Boîtier
4. Couvercle
5. Roues de transport intégrées au boîtier
6. Câble avec prise électrique
7. Tuyau d'alimentation de vapeur avec tête de diffusion de vapeur
8. Réservoir d'eau
9. Rangement pour câble électrique
10. Poignée de transport

### Description détaillée de l'invention

Les défroisseurs habituels sont relativement encombrants et nécessitent un espace de rangement en conséquence. L'objectif de la présente invention était donc de créer un défroisseur à vapeur très compact et d'une dimension réduite.

La conception de l'appareil a donc été guidée par cet objectif en créant un boîtier compact comportant des logements pour toutes les fonctions nécessaires à cet appareil.

C'est ainsi que le câble de raccordement électrique 6, le tuyau d'alimentation de vapeur 7 et le réservoir d'eau 8 ont un logement intégré dans un boîtier 3 constitué d'un volume parallélépipédique d'une dimension inférieure à 500 x 350mm. Le mât télescopique 2 muni d'une poignée de transport 10 possède également son logement et est complètement escamotable dans le volume du boîtier 3. Les couvercles 4 présents sur le boîtier permettent de créer une structure fermée pour un rangement dans un espace très réduit.

Pour le transport du défroisseur à vapeur selon l'invention, des roues de transport ont été intégrées au boîtier. Pour assurer une stabilité suffisante de l'appareil en utilisation, ces roues 5 ont cependant une configuration particulière dans le sens où le point de contact de ces roues 5 avec le sol en position debout devait être dans le même plan que la surface du boîtier 3 en contact avec le sol.

La poignée de transport 10 possède une double fonction puisqu'elle est également utilisée comme port-cintre lorsque le mât télescopique 2 est complètement déployé. De préférence, ce mât télescopique possède une section en forme ovale ou elliptique, ce qui empêche une rotation non souhaitée du mât 2.

Le mât télescopique comporte également plusieurs crans d'arrêt permettant de le déployer à des hauteurs différentes que ce soit pour le transport ou pour des hauteurs d'utilisation différentes pour le défroissage.

## Revendications

1. Défroisseur à vapeur (1) en forme de valise à roulettes comportant :
- un générateur de vapeur et un réservoir d'eau (8) intégré dans un boîtier (3), ledit boîtier (3) comportant des rangements (9) pour le câble électrique (6) et le tuyau d'alimentation de vapeur (7) équipé d'une tête de diffusion de vapeur;
- deux roues de transport (5) intégrées au boîtier (3), permettant de transporter le défroisseur (1) comme une valise à roulettes ;
- un mât télescopique escamotable (2) dans le boîtier (3) et au bout duquel se trouve une poignée de transport (10) à laquelle on peut suspendre un cintre en utilisation.

2. Défroisseur à vapeur (1) selon la revendication 1, **caractérisé en ce que** le boîtier (3) comporte un couvercle (4) permettant d'escamoter le tuyau d'alimentation de vapeur (7) équipé de sa tête de diffusion de vapeur.

3. Défroisseur à vapeur (1) selon l'une quelconque des revendications précédentes, **caractérisé en ce que** la hauteur du boîtier (3) est inférieure à 500mm, la largeur inférieure à 350mm et l'épaisseur inférieure à 200mm.

4. Défroisseur à vapeur (1) selon l'une quelconque des revendications précédentes, **caractérisé en ce que** le mât télescopique (2) possède une section ovale ou elliptique.

5. Défroisseur à vapeur (1) selon l'une quelconque des revendications précédentes, **caractérisé en ce que** le mât télescopique comporte plusieurs positions d'arrêt permettant de régler la longueur nécessaire lors de son utilisation comme défroisseur ou lors de son transport.

6. Défroisseur à vapeur (1) selon l'une quelconque des revendications précédentes, **caractérisé en ce que** dans sa position debout, la surface périphérique des roues est au dessus du niveau du plancher, de préférence environ 1 mm.

7. Défroisseur à vapeur (1) selon l'une quelconque des revendications précédentes, **caractérisé en ce que** la poignée de transport (10) est complètement escamotable dans le volume apparent du boîtier (3).
